# EUROPÄISCHE PATENTSCHRIFT

(11) **EP 1 009 902 B1**
(45) Veröffentlichungstag und Bekanntmachung des Hinweises auf die Patenterteilung: **23.04.2003**
(21) Anmeldenummer: 98943736.3
(22) Anmeldetag: 16.07.1998
(51) Int. Cl.: E06B 7/23, E06B 3/62

(54) **STRANGFÖRMIGE DICHTUNG**
LINE-SHAPE JOINT
JOINT EN FORME DE LIGNE

(30) Priorität: 08.08.1997 DE 29714204 U
(43) Veröffentlichungstag der Anmeldung: 21.06.2000
(73) Patentinhaber: Semperit AG Holding, 1031 Wien (AT)
(72) Erfinder: HEIGL, Dieter, D-94505 Bernried (DE)
(74) Vertreter: Müller, Frank Peter, Dipl.-Ing.
(86) Internationale Anmeldenummer: EP9804431
(87) Internationale Veröffentlichungsnummer: WO99007972

(56) Entgegenhaltungen:
- DE-A- 3 617 853
- DE-A- 3 716 214
- DE-A- 4 228 987
- DE-A- 19 640 041
- DE-U- 29 512 778

## Beschreibung

Die Erfindung betrifft eine strangförmige Dichtung der im Oberbegriff des Anspruchs 1 genannten Gattung.

Eine derartige zum Verglasen dienende Dichtung ist bereits aus der DE-A-4 228 987 bekannt. Dort weist der Dichtwulst 2 Hohlkammern und eine wetterseitige Verstärkung aus härterem Material auf, während die Dichtlippe schwanenhalsförmig im Bereich der verlängerten Mittellinie des Ankerfußes endet.

Es ist auch eine sowohl als Verglasungsdichtung als auch als Anschlagdichtung anwendbare Multifunktionsdichtung bekannt (WO96/29497). Dabei ist der Dichtwulst nach einer Seite von der verlängerten Mittellinie des Ankerfußes versetzt. Der Ankerfuß ist in eine Nut im Rahmen des Fensterflügels eingesetzt, so daß Dichtwulst und Dichtlippe von dort nach außen abstehen und an beispielsweise eine Fensterscheibe angedrückt werden. Dabei weisen sowohl die Dichtlippe als auch der Dichtwulst je einen größeren Hohlraum im Profilquerschnitt auf. Im entspannten und expandierten Zustand weist die Dichtlippe eine im wesentlichen flache Dichtfläche nach außen auf. Ein Umlenken um die Fensterecken ist nicht möglich, sofern nicht Faltenbildung in Kauf genommen wird, was die Abdichtungsfunktion beeinträchtigt. Darüber hinaus ist eine nur als Verglasungsdichtung dienende strangförmige Dichtung aus der DE-A-3 617 853 bekannt, bei der die im Querschnitt stegförmige Dichtlippe an einer Seite und die Dichtwulst an der anderen Seite der verlängerten Ankerfußmittellinie angeordnet sind.

Der aus Moosgummi bestehende Dichtwulst ist an den Basisteil anextrudiert.

Der Erfindung liegt die Aufgabe zugrunde, eine strangförmige Dichtung der eingangs genannten Art im Querschnitt, d.h. in der Profilierung, so auszubilden, daß sie nicht nur die Aufgabe als Verglasungsdichtung und die Aufgabe als Anschlagdichtung, d.h. eine Mehrfachdichtungsfunktion, erfüllt, sondern auch ohne Faltenbildung strangförmig um Ecken von z.B. 90° umlenkbar sind, ohne daß die Strangenden dort auf Gehrung geschnitten und dann wieder aneinandergeschweißt werden müssen.

Während bei einer Verglasungsdichtung Dichtwulst und Dichtlippe am Glas anliegen, erfüllt die Dichtung in der Funktion als "Anschlagdichtung" ihre Wirkung zwischen dem Rahmen des Fensterflügels einerseits und dem ortsfest im Fensterstock verankerten Grundrahmen, wenn der Fensterflügel geschlossen wird. Dabei soll die strangförmige Dichtung auch um Ecken von z.B. 90° umlenkbar sein, ohne daß sich Falten und Taschen bilden, welche die Dichtfunktion im Bereich dieser Ecken wesentlich vermindern oder gar unmöglich machen, und ohne daß der Dichtungsstrang auf Gehrung geschnitten werden muß.

Die Erfindung ist im Anspruch 1 gekennzeichnet und in Unteransprüchen sind weitere Ausbildungen der Erfindung beansprucht. Darüber hinaus werden zusätzliche bevorzugte Ausbildungsformen anhand der Zeichnungen in der folgenden Figurenbeschreibung noch näher erläutert.

Während bekannte strangförmige Dichtungen der eingangs genannten Gattung zwar ein Eckumlenken sicherstellen, sind sie als Anschlagdichtungen deshalb nicht gut brauchbar, da sie einen verhältnismäßig großen Anpreßdruck erzeugen, so daß das Schließen eines Fensters große Kräfte verlangt oder gar unmöglich gemacht wird. Die erfindungsgemäße Multifunktionsdichtung vermeidet diesen Nachteil. Sie ist vor allem auch dann ohne Beeinträchtigung ihrer Mehrfachdichtungsfunktion anwendbar, wenn das Achsmaß zwischen der Mittellinie des Ankerfußes bzw. der diesen aufnehmenden Nut und der Außenkante des Flügels bzw. Blendrahmens 5,5 mm überschreitet. Selbst bei größeren "Achsmaßen" gelingt eine faltenfreie Eckumlenkung, so daß Undichtigkeit am Endprodukt "Fenster" trotz eckumgelenkter strangförmiger Dichtung vermeidbar ist und nicht erst die Dichtung auf Gehrung zugeschnitten werden muß, um vier gerade Einzelstücke im Bereich der Gehrung, d.h. an den Ecken aneinanderzulegen, was die Montage und womöglich gleichfalls die Abdichtfunktion erschwert bzw. beeinträchtigt.

Die Erfindung erspart auch den Austausch der Anschlagdichtung im Blendrahmen dann, wenn der Blendrahmen für sogenannte Festverglasungen verwendet wird.

Die Zeichnungen zeigen:
- Figur 1: einen Querschnitt durch das Profil einer erfindungsgemäßen strangförmigen Dichtung im expandierten, d.h. entspannten Zustand;
- Figur 2: einen Teilausschnitt aus einem Fensterflügel, der in Bezug zum Blendrahmen ein Stück weit geöffnet ist;
- Figur 3: einen Teilquerschnitt durch eine Doppelverglasung und dem aus mehreren profilierten Strangpreßteilen bestehenden Fensterflügel;
- Figur 4: einen Teilquerschnitt durch die als Anschlagdichtung verwendete erfindungsgemäße Dichtung;
- Figur 5: einen Teilquerschnitt durch die als Verglasungsdichtung verwendete erfindungsgemäße Dichtung und
- Figur 6: eine auseinandergerückte Teile-Darstellung im Querschnittsprofil.

Gemäß Figur 1 besteht die Dichtung aus zwei unterschiedlichen Strukturen, nämlich einerseits einem elastomeren oder gummielastisch thermoplastischen, d.h. biegbaren Werkstoff, insbesondere EPDM oder TPE für den Basisteil 1, dem nach unten abstehenden Ankerfuß 2 und der nach der entgegengesetzten Seite, d.h. nach oben abstehenden Dichtlippe 3, während die anextrudierte Dichtlippe 4 aus im wesentlichen geschlossenzelligem Schaumstoff aus insbesondere Zellkautschuk oder Zellthermoplast besteht. Der Ankerfuß 2 ist im wesentlichen symmetrisch zu einer Mittellinie M angeordnet; er weist einen Hohlraum 10 auf, um das Eindrücken beim Einsetzen in die Aufnahmenut 16 oder 17 nach beispielsweise Figur 2 zu erleichtern. Der Basisteil 1 stützt sich dann durch die Abstützfläche 9 auf der Außenfläche beispielsweise des Rahmens 14 des Fensterflügels von Figur 2 oder Figur 3 ab. Vom Basisteil 1 steht nach oben, d.h. dem Ankerfuß 2 abgewandt, die Dichtlippe 3 ab, welche einen großen Hohlraum 5 bildet, der einerseits einen zum Basisteil 1 gewandten, im wesentlichen parallelogrammförmigen, hier rechteckförmigen Hohlraumteil P₂ und einen sich nach oben anschließenden, im wesentlichen dreieckförmigen Hohlraumteil P₁ aufweist, dessen abgerundete Spitze zur konvex gekrümmten Dichtfläche 6 am äußeren oberen konvex bzw. bogenförmig gekrümmten Ende der Dichtlippe 3 gerichtet ist. Bei der Erfindung können die Hohlraumteile P₁ und P₂ aber auch anders, z.B. oval oder elliptisch ausgeformt sein. Im Übergangsbereich zwischen dem parallelogrammförmigen Hohlraumteil P₂ und dem dreieckförmigen Hohlraumteil P₁, und zwar in der Nähe der verlängerten Mittellinie M des Ankerfußes 2, befindet sich bevorzugt eine Schwächung 13 des Materials der Dichtlippe 3. Diese Schwächungsstelle bildet dann beim Anwenden von Druck von oben auf die Dichtfläche 6 des oberen Dichtlippenteils 7 eine Art "Knickstelle" oder "Gelenkstelle", um welche mit zunehmenden Anpreßdruck nach unten der Dichtlippenteil 7 entgegen dem Uhrzeigersinn von Figur 1 nach links schwenkt und sich dabei streckt, wodurch der Dichtwulst 4 gleichfalls ein Stück weit nach links ausgelenkt wird, da sich die Dichtlippe 3 unter Verkleinerung der Höhe des Hohlraums 5 nach Art der Darstellung der Figuren 4 und 5 im wesentlichen flachlegt.

Dabei vergrößert sich die Dichtfläche 6 an der Dichtlippe 3 ebenso wie die Dichtfläche 8 am Dichtwulst 4, wie dies gleichfalls in Figuren 4 und 5 schematisch dargestellt ist. Die von außen nach innen gerichtete Einschnürung 20 zwischen Dichtlippe 3 und Dichtwulst 4 im Bereich der Übergangsfläche 12 zwischen beiden Dichtungsteilen sollte auch im Dichtungszustand nach Figuren 4 und 5 sowohl bei der Anwendung als Verglasungsdichtung als auch als Anschlagdichtung nicht ganz verloren gehen, da hierdurch die Dichtungsfunktion infolge der Trennung der beiden Dichtflächen 6 und 8 gegenüber einem Ineinanderübergehen dieser Dichtflächen 6 und 8 begünstigt ist.

In dem in Figur 1 gezeigten entspannten Zustand der Dichtung erhebt sich die Dichtfläche 6 der Dichtlippe mit dem Abstand D weiter von der Abstützfläche 9 als die Dichtfläche 8 des Dichtwulstes 4 mit dem Abstand E. Es empfiehlt sich ein Verhältnis dieser Abstände D/E zwischen 1,1 und 3, insbesondere zwischen 1,1 und 1,5.

Der Abstand A zwischen dem Seitenrand 11 des Dichtwulstes 4, und daher der Dichtung, von der Mittellinie M des Ankerfußes 2 und der Abstand C der Übergangsfläche 12 zwischen Dichtwulst 4 und Dichtlippe 3 von der gleichen Mittellinie M entspricht einem A/C-Verhältnis von bevorzugt zwischen 1,3 und 2. Das Achsmaß entspricht im wesentlichen dem Abstand A und beträgt z.B. 6 mm.

Die Versetzung B der Dichtfläche 6 der Dichtlippe 3 seitlich zur verlängerten Mittellinie M des Ankerfußes 2 sollte zwischen 0,2 und 0,9 des seitlichen Abstands C gewählt sein.

Bei der Anwendung als Verglasungsdichtung ist die Dichtung so in der Nut 16 des Fensterflügelrahmens 14 verlegt, daß der Dichtwulst 4 und der Rand 11 der Wetterseite W zugewandt ist, so daß sowohl der Dichtwulst 4 als auch die Dichtlippe 3 nach dieser Wetterseite W (von der Mittellinie M ausgehend) seitlich versetzt sind.

In Figur 2 ist die erfindungsgemäße Dichtung nicht dargestellt; es sind jedoch die Nuten 16 und 17 im Fensterflügelrahmen 14 und im Blendrahmen 18 gezeigt, welche zur Aufnahme der Dichtung dienen und zwar im Falle der Nuten 16 als Verglasungsdichtung zum Abdichten des Doppelglases 15 einerseits und im Falle der Nuten 17 zum Abdichten gegenüber dem ortsfesten Blendrahmen 18 als Anschlagdichtung. Bei dieser Ausbildung von Figur 2 wird Holz für den Fensterflügelrahmen 14 und den Blendrahmen 18 verwendet.

Gemäß Figur 3 ist die Erfindung aber gleichfalls für aus beispielsweise Kunststoffprofilen hergestellte Konstruktionsteile anwendbar. Auch hier sind die Nuten 16 (für die Verglasungsdichtung) und 17 (für die Anschlagdichtung) im Fensterflügelrahmen 14 sowie eine weitere Nut 17 (für eine Anschlagdichtung) im ortsfesten Blendrahmen 18 angedeutet. Dabei wird die Kunststoff-Fensterleiste 14a über einschnappende Fußstücke 14b mit dem Basisteil des Fensterflügelrahmens 14 nach Einsetzen der Dichtung in die Nuten 16 und Andrücken der Dichtung an die Doppelverglasung 15 verbunden. Bei diesem Beispiel ist eine zusätzliche etwas abbiegbare Dichtungsleiste 22 in eine weitere Nut 23 des Blendrahmens 18 eingesetzt.

Entsprechend können auch Aluminium-Strangpreßteile für Blendrahmen 18 und Fensterflügelrahmen 14 verwendet werden.

In Figur 4 ist die Einbausituation der erfindungsgemäßen Dichtung als Anschlagdichtung gezeigt, bei der die Dichtflächen 6,8 des Dichtwulstes 5 und der Dichtlippe 3 am ortsfesten Blendrahmen 18 zwar gegenüber dem entspannten Zustand wesentlich breiter geworden, aber durch die Einschnürung 20 noch getrennt sind. Der durch den Hohlraumteil P₂ und den Hohlraumteil P₁ gebildete Hohlraum 5 der Dichtung ist hier zu einer langgestreckten Form zusammengeklappt um die als "Knickstelle" wirksame Schwächung 13.

In Figur 5 ist die Dichtungssituation der erfindungsgemäßen Dichtung dagegen bei Verwendung als Verglasungsdichtung gezeigt, bei der die Dichtflächen 6, 8 des Dichtwulstes 4 und der Dichtlippe 3 an der Glasscheibe 15 flachgedrückt und durch die Einschnürung 20 getrennt sind.

Figur 6 veranschaulicht in der auseinandergerückten Teile-Darstellung die Einzelteile:
1. Basisteil
2. Ankerfuß
3. Dichtlippe
4. Dichtwulst
21. Stützteil

Der keilförmige Stützteil 21 stützt die Seitenwand der Dichtlippe 3 im Bereich der Mittellinien M so ab, daß bei Druck von oben der obere Dichtlippenteil 7 nicht nach rechts- in Richtung zum keilförmigen Stützteil 21 am rechten Rand - sondern nach links zum Dichtwulst 4 gedrückt wird. Die Schwächungsstelle 13 begünstigt im Zusammenwirken mit dem im Querschnitt etwa dreieckförmigen verdickten Stützteil 21 dieses "Verlagern" der Dichtlippe 3, die sich dabei durch Zusammendrücken mehr oder weniger weit flachlegt und in Richtung zum Dichtwulst 4.

## Patentansprüche

1. Strangförmige Dichtung mit einem Basisteil (1), einem von diesem abstehenden Ankerfuß (2), einer Dichtlippe (3), die von der dem Ankerfuß (2) abgewandten Seite vom Basisteil (1) absteht oder in diesem integriert ist, und einem Dichtwulst (4) an derselben Seite des Basisteils (1) wie die Dichtlippe (3), die einen zur Dichtfläche (6) nach außen bogenförmig konvex gekrümmten Dichtlippenteil (7) aufweist,
**dadurch gekennzeichnet,**
**daß** zur Erzielung einer Multifunktionswirkung sowohl als Verlängerungs- als auch als Anschlagdichtung die Dichtlippe (3) zur Hohlraumbildung einen größeren Hohlraum (5) aufweist und in Bezug zur verlängerten Mittel linie (M) des Ankerfußes (2) ein Stück (B) weit in Richtung zum Dichtwulst (4) seitlich versetzt ist,
**daß** der Dichtwulst (4) aus Schaumstoff besteht, und daß ein Stützteil (21) in Form einer Materialverdickung neben dem Hohlraum (5) an der von diesem abgewandten Seite der verlängerten Mittellinie (M) des Ankerfußes (2) angeordnet ist, der das Auslenken bzw. Ausweichen der Dichtlippe (3) beim Abdichten zu dieser abgewandten Seite verhindert.

2. Dichtung nach Anspruch 1,
**dadurch gekennzeichnet,**
**daß** der Hohlraum (5) im Bereich des die Dichtfläche (6) bildenden Dichtlippenteils (7) einen im wesentlichen dreieckförmigen Querschnittsteil (P₁) mit einer zur Dichtfläche (6) gerichteten abgerundeten Spitze aufweist.

3. Dichtung nach Anspruch 1 oder 2,
**dadurch gekennzeichnet,**
**daß** der Hohlraum (5) in Richtung zum Basisteil (1) bzw. im Bereich desselben einen im wesentlichen parallelogrammförmigen, ovalen oder elliptischen Querschnittsteil (P₂) aufweist.

4. Dichtung nach einem der vorhergehenden Ansprüche,
**dadurch gekennzeichnet,**
**daß** die Dichtlippe (3) und/oder der Basisteil (1) aus Elastomeren oder gummielastischen Thermoplasten einer Härte zwischen 50 und 80 IRHD besteht.

5. Dichtung nach einem der vorhergehenden Ansprüche,
**dadurch gekennzeichnet,**
**daß** der Dichtwulst (4) aus geschlossenzelligem Schaumstoff, insbesondere Moosgummi, besteht und an den Basisteil (1) und/oder die Dichtlippe (3) anextrudiert ist.

6. Dichtung nach Anspruch 5,
**dadurch gekennzeichnet,**
**daß** der Dichtwulst (4) eine Dichte zwischen 0,2 und 0,8 g/cm³ und/oder eine Shore-Härte zwischen und 10 und 60° aufweist.

7. Dichtung nach einem der vorhergehenden Ansprüche,
**dadurch gekennzeichnet,**
**daß** die Dichtfläche (6) der Dichtlippe (3) im entspannten bzw. expandierten Zustand derselben einen größeren Abstand (D) als der Abstand (E) der Dichtfläche (8) des Dichtwulstes (4) von der Abstützfläche (9) des Basisteils (1) aufweist.

8. Dichtung nach Anspruch 7,
**dadurch gekennzeichnet,**
**daß** das Verhältnis des Abstands (D) zum Abstand (E) zwischen 1,1 und 3 beträgt.

9. Dichtung nach einem der vorhergehenden Ansprüche,
**dadurch gekennzeichnet,**
**daß** das Abstandsverhältnis des seitlichen Abstands (A) des Außenrands (11) des Dichtwulstes (4) von der verlängerten Mittellinie (M) des Ankerfußes (2) zum seitlichen Abstand (C) der Übergangslinie (12) des Dichtwulstes (4) zur Dichtlippe (3) und/oder zum Basisteil (1) zu dieser verlängerten Mittellinie (M) zwischen 1,3 und 2 beträgt.

10. Dichtung nach Anspruch 9,
**dadurch gekennzeichnet,**
**daß** die den seitlichen Abstand der Dichtfläche (6) der Dichtlippe (3) von der verlängerten Mittellinie (M) des Ankerfußes (2) entsprechende Versetzung (B) zwischen 0,2 und 0,9 des seitlichen Abstands (C) der Übergangslinie (12) von der verlängerten Mittellinie (M) des Ankerfußes (2) beträgt.

11. Dichtung nach einem der vorhergehenden Ansprüche,
**dadurch gekennzeichnet,**
**daß** der Querschnitt des die Dichtfläche (8) bildenden Dichtlippenteils (7) im Bereich der verlängerten Mittellinie (M) des Ankerfußes (2) eine als Knickstelle wirksame Schwächung (13) aufweist.

12. Dichtung nach einem der vorhergehenden Ansprüche,
**dadurch gekennzeichnet,**
**daß** der Dichtwulst (4) von der Abstützfläche (9) des Basisteils (1) nach außen geneigt ist.

13. Dichtung nach einem der vorhergehenden Ansprüche,
**dadurch gekennzeichnet,**
**daß** der Stützteil (21) keilförmig im Querschnitt ausgebildet ist.

## Claims

1. A strand-shaped seal comprising a base portion (1), an anchor foot (2) extending outwardly therefrom, a sealing lip (3) which extends, from the side facing away from the anchor foot (2), outwardly from the base portion (1) or is integrated therein, and a sealing bead (4) on the same side as the sealing lip (3) which comprises a sealing lip portion (7) being arcuately, convexly curved outwardly towards the sealing surface (6),
**characterized in**
**that**, in order to achieve a multifunctional effect both as an extension seal and as a stop seal, the sealing lip (3) comprises, for cavity formation, a larger cavity (5) and is laterally offset by a distance (B) in the direction of the sealing bead (4) with respect to the prolonged center line (M) of the anchor foot (2),
**that** the sealing bead (4) consists of plastic foam,
and **that** a support portion (21) in the form of a material enlargement is disposed adjacent to the cavity (5), on the side of the prolonged center line (M) of the anchor foot (2) facing away therefrom, for preventing the deviation or, respectively the deflection of the sealing lip (3) during sealing towards this opposite side.

2. A seal according to claim 1,
**characterized in**
**that** the cavity (5) comprises, in the region of the sealing lip portion (7) constituting the sealing surface (6), a substantially triangularly shaped cross-sectional portion (P₁) with a rounded tip which is directed towards the sealing surface (6).

3. A seal according to claim 1 or 2,
**characterized in**
**that** the cavity (5) comprises in the direction of the base portion (1) or, respectively, in the region thereof, a substantially parallelogram-shaped, oval or elliptical cross-sectional portion (P₂).

4. A seal according to any of the preceding claims,
**characterized in**
**that** the sealing lip (3) and/or the base portion (1) consist of elastomers or gum-elastic thermoplastics having a hardness between 50 and 80 IRHD.

5. A seal according to any of the preceding claims,
**characterized in**
**that** the sealing bead (4) consists of closed-cell plastic foam, more particularly of microcellular rubber and is extruded onto the base portion (1) and/or the sealing lip (3).

6. A seal according to claim 5,
**characterized in**
**that** the sealing bead (4) comprises a density between 0.2 and 0.8 g/cm³ and/or a Shore hardness between 10 and 60°.

7. A seal according to any of the preceding claims,
**characterized in**
**that** the sealing surface (6) of the sealing lip (3) comprises, in the relieved or the expanded condition, respectively, a larger spacing (D) than the spacing (E) of the sealing surface (8) of the sealing bead (4) from the supporting surface (9) of the base portion (1).

8. A seal according to claim 7,
**characterized in**
**that** the ratio between the spacing (D) and the spacing (E) is between 1.1 and 3.

9. A seal according to any of the preceding claims,
**characterized in**
**that** the spacing ratio of the lateral spacing (A) of the outer edge (11) of the sealing bead (4) from the prolonged center line (M) of the anchor foot (2) to the lateral spacing (C) of the transition line (12) of the sealing bead (4) towards the sealing lip and/or the base portion (1) is between 1.3 and 2 to said prolonged center line (M).

10. A seal according to claim 9,
**characterized in**
**that** the offset (B) corresponding to the lateral spacing of the sealing surface (6) from the prolonged center line (M) of the anchor foot (2) is between 0.2 and 0.9 of the lateral spacing (C) of the transition line (12) from the prolonged center line (M) of the anchor foot (2).

11. A seal according to any of the preceding claims,
**characterized in**
**that** the cross-section of the sealing lip portion (7) constituting the sealing surface (8) comprises, in the region of the prolonged center line (M) of the anchor foot (2), a weakening (13) acting as a kink.

12. A seal according to any of the preceding claims,
**characterized in**
**that** the sealing bead (4) is inclined outwardly from the support surface (9) of the base portion (1).

13. A seal according to any of the preceding claims,
**characterized in**
**that** the support portion (21) is configured to have a wedge-shaped cross-section.

## Revendications

1. Joint d'étanchéité en forme de billette, comprenant une partie de base (1), un pied d'ancrage (2) faisant saillie de cette dernière, une lèvre d'étanchéité (3) faisant saillie de la partie de base (1) du côté opposé au pied d'ancrage (2) ou étant intégré dans cette dernière, et un bourrelet d'étanchéité (4) du même côté que la lèvre d'étanchéité (3) qui comprend une partie (7) de lèvre d'étanchéité qui est courbée convexement en forme d'arc vers l'extérieur,
**caractérisé en, ce que**, pour achever un effet multifonctionnel comme joint d'allongement aussi bien que comme joint de butée, la lèvre d'étanchéité (3) comprend, pour la formation d'une cavité, une cavité (5) plus grande et est décalée latéralement dans la direction du bourrelet d'étanchéité (4) d'une distance (B) par rapport à la ligne médiane (M) du pied d'ancrage (2), que le bourrelet d'étanchéité (4) consiste en mousse,
et qu'une partie d'appui (21) en forme d'un épaississement de matériau est disposée à côté de la cavité (5) du côté de la ligne médiane (M) prolongée du pied d'ancrage (2) opposé à cette dernière, qui empêche la déviation ou, respectivement, l'évasion de la lèvre d'étanchéité (3) lors de l'étanchement envers ce côté opposé.

2. Joint d'étanchéité selon la revendication 1,
**caractérisé en ce que**
la cavité (5) comprend, dans la région de la partie (7) de lèvre d'étanchéité constituant la surface d'étanchéité (6), une partie de section essentiellement triangulaire (P₁) ayant une pointe arrondie dirigée envers la surface d'étanchéité (6).

3. Joint d'étanchéité selon la revendication 1 ou 2,
**caractérisé en ce que**
la cavité (5) comprend, dans la direction de la partie de base (1) ou, respectivement, dans la région de cette dernière, une partie de section (P₂) essentiellement en forme de parallélogramme, ovale ou elliptique.

4. Joint d'étanchéité selon l'une des revendications précédentes,
**caractérisé en ce que**
la lèvre d'étanchéité (3) et/ou la partie de base (1) consiste en des élastomères ou des thermoplastes du type gomme élastique ayant une dureté entre 50 et 80 IRHD.

5. Joint d'étanchéité selon l'une des revendications précédentes,
**caractérisé en ce que**
le bourrelet d'étanchéité (4) consiste consiste en mousse cellulaire, plus particulièrement en caoutchouc mousse, et est rapporté à la partie de base (1) et/ou la lèvre d'étanchéité (3) par extrusion.

6. Joint d'étanchéité selon la revendication 5,
**caractérisé en ce que**
le bourrelet d'étanchéité (4) comprend une densité entre 0,2 et 0,8 g/cm³ et/ou une dureté shore entre 10 et 60°.

7. Joint d'étanchéité selon l'une des revendications précédentes,
**caractérisé en ce que**
la surface d'étanchéité (6) de la lèvre d'étanchéité (3) comprend, à l'état détendu ou, respectivement, en expansion, un écartement (D) plus grand que l'écartement (E) de la surface d'étanchéité (8) du bourrelet d'étanchéité (4) depuis la surface d'étayage (9) de la partie de base (1).

8. Joint d'étanchéité selon la revendication 7,
**caractérisé en ce que**
le rapport entre l'écartement (D) et l'écartement (E) est entre 1,1 et 3.

9. Joint d'étanchéité selon l'une des revendications précédentes,
**caractérisé en ce que**
le rapport d'écartement entre l'écartement latéral (A) du bord extérieur (11) du bourrelet d'étanchéité (4) depuis la ligne médiane prolongée (M) du pied d'ancrage (2) et l'écartement latéral (C) de la ligne de transition (12) du bourrelet d'étanchéité (4) vers la lèvre d'étanchéité (3) et/ou la partie de base (1) vers cette ligne médiane prolongée (M) est entre 1,3 et 2.

10. Joint d'étanchéité selon la revendication 9,
**caractérisé en ce que**
le décalage (B) correspondant à l'écartement latéral de la surface d'étanchéité (6) de la lèvre d'étanchéité depuis la ligne médiane prolongée (M) du pied d'ancrage (2) est entre 0,2 et 0,9 de l'écartement latéral (C) de la ligne de transition (12) depuis la ligne médiane prolongée (M) du pied d'ancrage (2).

11. Joint d'étanchéité selon l'une des revendications précédentes,
**caractérisé en ce que**
la section de la partie (7) de lèvre d'étanchéité constituant la surface d'étanchéité (8) comprend un amoindrissement (13) agissant comme un joint articulé dans la région de la ligne médiane prolongée (M) du pied d'ancrage (2).

12. Joint d'étanchéité selon l'une des revendications précédentes,
**caractérisé en ce que**
le bourrelet d'étanchéité (4) est incliné vers l'extérieur depuis la surface d'étayage (9) de la partie de base (1).

13. Joint d'étanchéité selon l'une des revendications précédentes,
**caractérisé en ce que**
la partie d'etayage (21) est configurée pour avoir une section en forme de coin.
